# EUROPÄISCHE PATENTSCHRIFT

(11) **EP 3 044 007 B1**
(45) Veröffentlichungstag und Bekanntmachung des Hinweises auf die Patenterteilung: **14.07.2021**
(21) Anmeldenummer: 14765956.9
(22) Anmeldetag: 15.09.2014
(51) Int. Cl.: B41J 11/00, B41J 3/407

(54) **VERFAHREN ZUM BEDRUCKEN VON OBERFLÄCHEN DREIDIMENSIONALER GEGENSTÄNDE UND DREIDIMENSIONALER GEGENSTAND MIT AUFDRUCK**
METHOD FOR PRINTING THREE-DIMENSIONAL SURFACES AND THREE-DIMENSIONAL PRINTED OBJECT
PROCÉDÉ D'IMPRESSION DE SURFACES EN TROIS DIMENSIONS ET OBJET IMPRIMÉ EN TROIS DIMENSIONS

(30) Priorität: 13.09.2013 DE 102013015098
(43) Veröffentlichungstag der Anmeldung: 20.07.2016
(73) Patentinhaber: Dekron GmbH, 65779 Kelkheim (Taunus) (DE)
(72) Erfinder: TILL, Volker, 65719 Hofheim am Taunus (DE)
(74) Vertreter: Keil & Schaafhausen Patentanwälte PartGmbB
(86) Internationale Anmeldenummer: PCT/EP2014/069599
(87) Internationale Veröffentlichungsnummer: WO 2015/036588

(56) Entgegenhaltungen:
- WO-A1-2010/104707
- WO-A2-2011/064075
- DE-A1- 4 438 536
- JP-A- 2012 232 771
- US-A- 6 048 595
- US-A- 6 135 654
- US-A1- 2013 100 186
- US-A1- 2013 135 383

## Beschreibung

Die Erfindung betrifft ein Verfahren zum Bedrucken von Oberflächen dreidimensionaler Gegenstände mit zylinderförmiger oder gekrümmter Oberfläche, wie Flaschen oder Dosen, mittels Tintenstrahldruckköpfen, bei dem auf den dreidimensionalen Gegenstand eine vorzugsweise weiße oder anders farbige, insbesondere opake, Grundfarbschicht und darauf eine weitere Farbschicht aufgedruckt wird. Die weitere Farbschicht kann aus einer oder mehreren Farben bestehen, die in einer Druckschicht mit einem Tintenstrahldruckkopf oder in mehreren Druckschichten mit mehreren Tintenstrahldruckköpfen unterschiedlicher Farben als Mischfarbe gedruckt werden und ggf. ein vorzugsweise strukturiertes Bild ergeben. Ergänzend oder alternativ zu der weiteren Farbschicht kann auch ein Überzug, insbesondere aus einem oder mehreren transparenten oder teiltransparenten, farblosen oder farbigen Lacken, aufgebracht werden. Das Aufbringen des Überzugs kann insbesondere durch Aufdrucken erfolgen, bspw. mit einem im Digitaldruck arbeitenden Tintenstrahldruckkopf. Alternativ können für den Überzug auch alternative, grundsätzlich bekannte Beschichtungsmethoden angewendet werden, bspw. eine Sprühbeschichtung. Ferner wird ein entsprechend bedruckter dreidimensionaler Gegenstand, insbesondere ein Behälter wie eine Flasche oder eine Dose, beschrieben.

Es sind Druckmaschinen bekannt, die mit Drop-on-demand-Tintenstrahldruccköpfen gekrümmte Oberflächen bedrucken. Dabei werden Farben in der Regel als Cyan (C), Magenta (M) und Yellow (Y) mit Black (K) nacheinander auf den relativ zu den Tintenstrahldruckköpfen bewegten Gegenstand mit der gekrümmten Oberfläche gedruckt und erzeugen auf dieser Oberfläche den Farbeindruck bzw. das farbige Druckbild. Bei transparenten Untergründen, bspw. Flaschen aus Kunststoff oder Glas, wird meist zunächst eine Grundfarbschicht gedruckt, die häufig weiß ist, um eine bessere Opazität zu erzeugen. Grundsätzlich können aber auch andere Farben hierfür verwendet werden, die grundsätzlich auch das Druckbild der Farbschicht grafisch mit gestalten können.

Die US 8,522,989 B2 beschreibt ein digitales Bedrucken von dreidimensionalen Körpern mit einer insbesondere gewölbten Oberfläche, bei dem eine Grundschicht zumindest abschnittsweise auf den dreidimensionalen Körper aufgebracht wird. Diese Grundschicht kann durchsichtig oder opak sein. Auf diese Grundschicht können zur grafischen Gestaltung weitere Elemente, wie bspw. Label, aufgedruckt werden. Hierdurch wird ein dreidimensionaler Effekt erzeugt, der das Label von der Grundschicht hervorragen lässt. Als weiteres Gestaltungselement wird ein inverser Druck beschrieben, bei dem speziell geformte Aussparungen beim Aufdrucken der Grundschicht freigelassen werden. Hierdurch wird ein Effekt erzielt, bei dem die durch Fehlen der Grundschicht in den freigelassenen Bereichen erzeugten Elemente gegenüber der Grundschicht zurückgesetzt erscheinen. Die sich insbesondere farblich und/oder durch ihre Dicke/Helligkeit von dem dreidimensionalen Körper unterscheidende Grundschicht wird gemäß der Lehre der US 8,522,989 B2 also zur Kontrastierung von Gestaltungselementen gezielt eingesetzt. Dabei sollen die Ränder der Grundschicht bzw. des Druckauftrags gezielt einen dreidimensionalen Effekt erzielen und sichtbar sein.

Dies ist jedoch dann von Nachteil, wenn der an sich bspw. durchsichtige dreidimensionale Körper nicht großflächig mit einer bspw. blickdichten Grundfarbschicht versehen werden soll, weil die Sicht auf das in dem Körper enthaltene Produkt erhalten bleiben soll. Dies ist bspw. häufig bei durchsichtigen Getränkeflaschen der Fall, wenn diese lediglich mit einem Etikett oder einer Aufschrift, ggf. sogar mehrfarbig, bedruckt werden sollen oder der dreidimensionale Körper aus anderen Gründe, bspw. aufgrund einer besonders hochwertigen Oberfläche, nicht über das Druckbild (Druckbereich) hinaus beschichtet werden soll. In diesem Fall ist es störend, dass an den Rändern des Druckbilds die (meist anders farbige, insbesondere weiße) Grundfarbschicht durchscheint. Dieser Effekt tritt besonders auf Grund der Relativbewegung zwischen der zu bedruckenden Oberfläche des dreidimensionalen Gegenstands und des Tintentropfens auf, der auf diese Oberfläche trifft.

Diese Relativbewegung kann unter Umständen sehr groß sein. In Druckmaschinen für das Bedrucken von gerundeten, insbesondere zylinderförmigen, Gegenständen wie vorzugsweise Flaschen oder Dosen, auf welche sich das erfindungsgemäß vorgeschlagene Verfahren besonders bezieht, werden diese Gegenstände mit einer hohen Geschwindigkeit vor den nach dem Drop-on-Demand-Verfahren arbeitenden Tintenstrahldruckköpfen rotiert. Dies hat zur Folge, dass sich der Tropfen auf der Oberfläche nicht sich als kreisförmig rund ergibt und bspw. an den Rändern gleichmäßig über den Rand einer zuvor aufgetragenen Schicht, bspw. der Grundfarbschicht, fließt und diesen Rand abdeckt, sondern gegen die Relativbewegung verwischt, sich also verzerrt. Es ergibt sich daher eine eher tropfenförmige Kontur auf der Oberfläche. Das ist deshalb unschön, weil sich dann insbesondere bei einem an sich farbneutralen ersten Weißdruck, der die aufgedruckte Farbe nicht durch einen Farbstich beeinflusst, ein "Blitzen" der Farbe Weiß am Rand des Druckbildes ergibt. Die weiße (oder auch andersfarbige) erste Grundfarbschicht schaut unter der eigentlichen Farbe heraus.

Dies ist aus Fig. 1 ersichtlich, welche den Aufdruck 11 auf einem dreidimensionalen Gegenstands 12 als Ergebnis eines herkömmlichen Druckverfahrens schematisch zeigt. Zur besseren Haftung der Tinte ist direkt auf die Oberfläche des Gegenstands 12 eine Grundierung 13 im Sinne eines Haftgrundes aufgebracht. Auf die Grundierung 13 ist die (insbesondere weiße) erste Grundfarbschicht 14 aufgebracht, auf die dann die mehrfarbige Farbschicht 15 in mehreren Druckvorgängen als strukturiertes Druckbild aufgedruckt ist. Geschützt wird die Farbschicht durch einen Überzug 16 im Sinne eines Firnis bzw. Decklacks. An der durch den Pfeil angedeuteten Seitenfläche schaut die weiße (oder auch andersfarbige) Grundfarbschicht 14 unter der eigentlichen Farbe heraus.

Weiterhin ist bekannt, dass bei verschiedenen Materialien unter die Grundfarbschicht ein meist als Grundierung bezeichneter Haftuntergrund gedruckt oder anderweitig aufgebracht wird. Ferner kann nach dem Bedrucken des dreidimensionalen Gegenstands mit dem eigentlichen Druckbild zur Erzeugung bestimmter Eigenschaften auch ein Überzug, der auch als Firnis / Decklack im Sinne eines Überzugslacks bezeichnet wird, aufgedruckt oder anderweitig aufbracht werden. Dieser Überzug soll das Druckbild vor Beschädigung schützen. Der Überzug ist meist ein Lack, kann jedoch erfindungsgemäß auch aus einem anderen Material, bspw. einer durchsichtigen und vorzugsweise auch farbneutralen Kunststoffschicht im Sinne eines Kunststoffüberzugs, bestehen. Die Grundierung 13 und der Überzug 16 sind in Fig. 1 auch dargestellt.

Gemeinsam ist allen diesen Aufträgen bzw. Schichten, insbesondere in Druckverfahren aufgebrachten Druckaufträgen, dass sie insbesondere in ihrer Größe, d.h. ihren Abmessungen von dem Druckbild direkt übernommen werden. Dadurch ergeben sich auf den 3-dimensional gekrümmten Oberflächen für jede Auftragsschicht in der Größe und den Abmessungen gleiche Druckbilder, die jeweils übereinander gedruckt werden. Nachteilig ist bei dem bisherigen Auftrag der verschiedenen Auftragsschichten also, dass die Kanten der einzelnen Auftragsschichten frei stehen und nicht nur sichtbar, sondern auch durch äußere Einflüsse angreifbar sind.

Die DE 44 38 536 A1 offenbart ein Verfahren zum bereichsweisen Beschichten einer transparenten Trägerplatte mit einer Wirkschicht, die im Rollenprägeverfahren aufgebracht wird. Dabei wird eine Schutzschicht auf die Wirkschicht und ggf. weitere Schichten aufgebracht, so dass die Wirkschicht und die ggf. weiteren Schichten in diesen Bereichen gegen chemisches Ätzen resistent sind. Dadurch werden bei einem Ätzvorgang die Wirkschicht und die ggf. weiteren Schichten nur in dem nicht von der Schutzschicht abgedeckten Bereich weggeätzt, und der geschützte Bereich bleibt zurück.

Die WO 2011/064075 A2 offenbart ein Verfahren und eine Vorrichtung zur Erzeugung einer dreidimensionalen Oberflächenstruktur auf einem Werkstück.

Die WO 2010/104707 A1 beschreibt eine Elektrolumineszenzstruktur mit einer Elektrodenschicht, einer Phosphorschicht über der Elektrodenschicht und einer transparenten Elektrodenschicht über der Phosphorschicht. Zusätzlich werden zwei Schutzschichten von beiden Seiten aufgetragen, um die elektrolumineszente Struktur zu schützen.

In der US 6,048,595 wird eine Licht speichernde Schicht offenbart, welche mit einer weiteren durchsichtigen Schutzschicht überdruckt wird, die es ermöglicht darauf zu schreiben. Die Schichten werden in einem Siebdruckverfahren oder mit einem Transferdruck hergestellt.

Die WO 2013/088950 A1 beschreibt ein Verfahren zum Bedrucken der gewölbten Seitenfläche eines Autoreifens, bei dem ein Druckkopf mit einer Vielzahl von Düsengruppen während des Bedruckens relativ zu dem Druckbild seitlich versetzt wird. So ergibt sich ein gestufter Gesamtaufbau des Druckbildes, bei dem jeder Bildteil mehrfach durch verschiedene Düsengruppen übereinander gedruckt wird.

Ein digitales Drucksystem gemäß Dokument US 6,135,654 A beinhaltet einen Fördermechanismus, einen Drucker und eine Aushärtevorrichtung. Der Drucker verfügt über drei Druckköpfe, welche drei verschiedene Tinten, Cyan, Magenta und Gelb aufbringen. Die Druckköpfe ermöglichen den Vollfarbdruck eines digitalen grafischen Bildes direkt auf eine Flasche. Das digitale Drucksystem ermöglicht auch den sofortigen Austausch eines weiteren digitalen Grafikbildes für die nächste Flasche. Die digitale Bild wird auf einem Computer durch ein Softwareprogramm erstellt oder von einer Digitalkamera erzeugt, die das Bild über eine Festplatte an einen Computer überträgt.

Dokument US 2013/0100186 A1 offenbart ein Drucksystem, das einen Tintenstrahldrucker und eine Papiertransporteinheit umfasst. Die Papiertransporteinheit liefert ein Papier von einer Papierrolle zu einer Auftragungseinheit und gibt das Papier nach dem Drucken über eine Auslasswalze aus. In der Auftragungseinheit bewegt sich ein Schlitten, auf dem ein Druckkopf montiert ist. Der Druckkopf stößt Tinte aus, um dadurch ein Bild auf dem Papier zu erzeugen. In einer Transportrichtung hinter der Auslasswalze gelegen ist eine Schneidvorrichtung zum Schneiden des ausgeworfenen Papiers in eine vorgegebene Größe vorgesehen.

Die JP 2012 - 232771 A offenbart eine Methode zum Bedrucken nahtloser Dosen sowie eine entsprechende Vorrichtung. Auf einer Außenfläche der nahtlosen Dosen kann eine weiße Beschichtung gebildet werden, die eine Grundfarbe des Metalls überdeckt und ein lebendigeres Druckbild ermöglicht. Anstelle der Beschichtung kann auch eine weiße, durchgehend gedruckte Schicht gebildet werden.

US 2013/0135383 A1 befasst sich unter anderem mit einem Tintenstrahldruck-Verfahren zum Bedrucken eines Druckmediums mit einer weißen Überzugsschicht und einer Schicht mit einem nicht-weißen Muster. Eine Auflösung der wei0en Schicht kann größer gewählt sein als eine Auflösung der Schicht mit dem nicht-weißen Muster.

Die Aufgabe der vorliegenden Erfindung liegt darin, das durch digitales Bedrucken mittels Tintenstrahldruckköpfen auf der Oberfläche eines dreidimensionalen Gegenstands mit gekrümmter, bspw. zylinderförmiger, Oberfläche erzeugte Druckbild qualitativ zu verbessern.

Diese Aufgabe wird erfindungsgemäß durch ein Verfahren mit den Merkmalen des Anspruchs 1 sowie einen entsprechend bedruckten als Behälter ausgebildeten Gegenstand mit den Merkmalen des Anspruchs 6 gelöst. Es wird insbesondere vorgeschlagen, dass die insbesondere die erste Farbschicht bildende Grundfarbschicht kleiner gedruckt wird als die darüber liegende Farbschicht und/oder der darüber liegende Überzug. Die einzelnen Schichten werden erfindungsgemäß also aus unterschiedlichen Druckvorgaben, insbesondere hinsichtlich der Größe des zu bedruckenden bzw. zu beschichtenden Bereichs, aufgebaut, und zwar so, dass die zuvor beschriebenen Nachteile vermieden werden. Indem die auf die erste Farbschicht aufgedruckte Farbschicht größer ist als die erste Farbschicht, überdeckt sie in vorzugsweise alle Richtungen die erste Farbschicht, die daher nicht mehr als störender Rand am Rand des Druckbilds in Erscheinung tritt.

Es ist erfindungsgemäß also vorgesehen, dass die erste Farbe als z.B. weiße Farbschicht (als auch Grundfarbschicht bezeichnet) kleiner gedruckt wird als das darüber liegende Bild aus anderen Farben, die in der weiteren Farbschicht aufgedruckt werden. So wird verhindert, dass der weiße (oder anders farbige) Untergrund der ersten Farbschicht über die anderen Farben, die das Druckbild zumindest maßgeblich oder sogar vollständig bestimmen, seitlich hervorschauen bzw. -blitzen. Der Unterscheid in der Größe des Drucks der einzelnen Schichten sind in der Regel nur wenige Pixel. Diese verfälschen den Druck optisch nicht erkennbar.

Bei flachen Drucken entsteht das Problem des Hervorschauens in der Regel gar nicht in optisch störender Weise. Bei gekrümmten Flächen liegen die einzelnen Farbschichten auf Grund der Dicke der darunterliegenden Schicht aber auf unterschiedlichen Krümmungsradien, weshalb das Druckbild mit jeder Farbschicht im Winkelmaß kleiner wird und die darunterliegende Farbschicht hervorblitzt, d.h. deutlicher sichtbar wird. Dieses Hervorblitzen bzw. Hervortreten kann durch die Erfindung vermieden werden.

Weiterhin wird gemäß einer bevorzugten Ausführungsform erfindungsgemäß vorgeschlagen, dass ein Überzug über die Farbschicht gedruckt wird. Dies kann unmittelbar auf die Farbschicht erfolgen oder nur mittelbar, d.h. nach Auftrag einer ggf. weiteren Zwischenschicht, wie bspw. einer Maskierung, einem Sicherheitsmerkmal oder dgl.. Vorzugsweise bildet der Überzug die nach dem Bedrucken oberste Schicht, d.h. die oberste Schicht auf dem fertig bedruckten und/oder bearbeitenden Gegenstand, insbesondere im Sinne eines gebrauchsfertigen Gegenstands. Der Überzug bildet in diesem Sinne also eine Schutzschicht für die darunter liegenden Auftragsschichten (wie insbesondere die Farbschicht und die auch als Grundfarbschicht bezeichnete erste Farbschicht). Der Überzug wird daher auch als Deck- oder Schutzlackschicht (Firnis/Decklack) bezeichnet. Der Begriff Überzug kann in diesem Text daher immer insbesondere diese Bedeutung haben. In diesem Sinne kann der Decklack (Firnis / Decklack) in seinem Eigenschaften erfindungsgemäß so ausgeführt werden, dass er insbesondere die Farben vor Wasser schützt, da die üblicherweise verwendeten Tinten der Tintenstrahldruckköpfe auf Acrylatbasis aufgebaut sind und nur eine begrenzte Wasserfestigkeit aufweisen.

Erfindungsgemäß kann in diesem Zusammenhang vorgesehen sein, dass der Überzug breiter ausgebildet wird als die (insbesondere bildgebende) Farbschicht und/oder die Grundfarbschicht. Breiter ist im erfindungsgemäßen Sinne derart zu verstehen, dass die Ausdehnung des Überzugs die Ausdehnung der Farbschicht mindestens in eine Richtung, vorzugsweise aber in alle Richtungen auf der Oberfläche des dreidimensionalen Gegenstands überragt. Entsprechendes gilt für die Grundfarbschicht. Da die durch den Überzug gebildete Deck- oder Schutzlackschicht (Firnis / Decklack) breiter bzw. größer ist als die das eigentliche Druckbild des Aufdrucks erzeugende Farbschicht, werden damit auch die offenen Kanten des Druckbildes geschützt.

Die Ausführungsform des erfindungsgemäß vorgeschlagenen Verfahrens sieht vor, dass die erste Farbschicht bzw. Grundfarbschicht kleiner gedruckt bzw. ausgebildet wird als die Farbschicht und ggf. der Überzug. Die Farbschicht kann aus mehreren über der ersten Farbschicht bzw. Grundfarbschicht liegenden Farbschichten aufgebaut sein. Damit wird auch die Kante der Grundfarbschicht durch die Farbschicht und/oder den Überzug abgedeckt. Kleiner ist im erfindungsgemäßen Sinne derart zu verstehen, dass die Ausdehnung der ersten Farbschicht (im Rahmen der Offenbarung auch als Grundfarbschicht bezeichnet) die Ausdehnung der danach aufgebrachten Farbschichten (im Rahmen der Offenbarung zusammengefasst auch einfach als Farbschicht bezeichnet) mindestens in eine Richtung, vorzugsweise aber in alle Richtungen auf der Oberfläche des dreidimensionalen Gegenstands, unterschreitet. Mit anderen Worten ist die (später aufgebrachte) Farbschicht breiter als die Grundfarbschicht oder erste Farbschicht in dem Sinne, dass die Ausdehnung der Farbschicht die Ausdehnung der ersten Farbschicht mindestens in eine Richtung, vorzugsweise aber in alle Richtungen auf der Oberfläche des dreidimensionalen Gegenstands überragt. Entsprechendes gilt für den Überzug in Bezug auf die erste Farbschicht und/oder die darüber liegenden Farbschichten.

Damit ergibt sich erfindungsgemäß eine Anordnung, in der das durch die Farbschicht maßgeblich gebildete Druckbild die Grundfarbschicht seitlich überragt und einen sichtbaren Seitenrand der Grundfarbschicht abdeckt. Die Grundfarbschicht kann in dem Druckbild erfindungsgemäß natürlich bspw. auch verwendet werden, um eine sichtbare Hintergrundfarbe oder eine Farbe des mehrfarbigen Druckbilds zu bilden. Sofern für das Druckbild nur eine einfarbige Farbgestaltung notwendig ist, kann die Grundfarbschicht (in dem gewünschten Druckmotiv) direkt auf die Oberfläche des dreidimensionalen Gegenstands oder eine darauf vorgesehene Grundierung gedruckt werden. In einer solchen, nicht von der Erfindung umfassten Anwendung fehlt dann die weitere Farbschicht.

Ein über der Farbschicht aufgebrachter, insbesondere aufgedruckter Überzug, der bspw. durch eine Lack-Schutzschicht gebildet ist und als Firnis/Decklack fungiert, überdeckt seinerseits die Farbschicht und/oder die Grundfarbschicht und bildet somit einen Schutz sowohl für die Oberfläche als auch den Rand der Farbschicht mit dem Druckbild. Fehlt die Farbschicht, gilt das gleiche für die Grundfarbschicht.

Die relative Größenangabe "breiter" (gleichbedeutend auch mit "größer") oder "kleiner" (gleichbedeutend auch mit "schmaler") ist vor diesem Hintergrund also so zu verstehen, dass die jeweils obere Schicht den Rand der jeweils (unmittelbar oder auch nur mittelbar) darunterliegenden Schicht (bezogen auf die Schichten "Grundfarbschicht", "Farbschicht" und "Überzug") sicher abdeckt. Eine größere Überdeckung der unteren Schicht durch die jeweils darüber liegende Schicht ist damit erfindungsgemäß in der Regel nicht gemeint. Der über die untere Schicht hinausragende Rand der jeweils darüber liegenden Schicht soll also erfindungsgemäß nicht wesentlich größer, als es zur Abdeckung des Randes notwendig ist. Eine Ausnahme hiervon kann der Überzug bilden, der neben der Schutzfunktion für die darunter liegenden Schutzschichten auch eine Schutzfunktion für Oberfläche des dreidimensionalen Gegenstands erfüllen kann und diese ganz oder zumindest über den eigentlichen Aufdruck hinaus überdecken kann.

Das Maß dafür wird der Fachmann insbesondere in Abhängigkeit der Druckmaschine und der verwendeten Drucktinten bzw. Lacke oder Drucklacke entsprechend deren Eigenschaften im Druck bzw. bei der Aufbringung auswählen, ggf. durch Druck und/oder Aufbringversuche. Dabei ist es vorteilhaft, wenn das Maß der Überdeckung in dem Verfahren parametrierbar ist, um das Verfahren verschiedenen Einsatzsituationen anpassen zu können.

Hierfür ist die Grundfarbschicht bezogen auf die in Pixeln im Sinne von Pixelpunkten angegebene Druckauflösung der Farbschicht, welche durch den Aufbau und die Ansteuerung der Tintenstrahldruckköpfe bezogen auf die Relativbewegung zu dem Objekt definiert ist, im Bereich zwischen 1 bis 100, erfindungsgemäß 5 bis 30 Pixel kleiner als die Farbschicht. Dies ist ausreichend, damit die Farbschicht die Grundfarbschicht überdeckt. Entsprechendes kann auch für die anderen Schichten gelten.

In ähnlicher Weise kann daher vorgesehen werden, dass der Überzug bezogen auf die in Pixeln angegebene Druckauflösung der Farbschicht, welche durch den Aufbau und die Ansteuerung der Tintenstrahldruckköpfe bezogen auf die Relativbewegung zu dem Objekt definiert ist, mindestens im Bereich zwischen 1 bis 100, vorzugsweise 5 bis 30 Pixel größer ist als die Farbschicht. Dies ist ausreichend, damit der Überzug die Farbschicht überdeckt. Wie bereits erläutert, kann der Überzug aber erfindungsgemäß auch größer ausgebildet werden, um bspw. neben dem Druckbild bzw. dem Aufdruck, der insbesondere sämtliche der mit erfindungsgemäßen Verfahren unterhalb der Überzugs aufgebrachten Schichten umfasst, auch weitere Bereiche der Oberfläche des dreidimensionalen Gegenstands zu erfassen.

Erfindungsgemäß wird das eigentliche Druckbild darstellende, d.h. ggf. auch ein grafisches Motiv enthaltende, Farbschicht als Referenz für die Größe des Drucks insbesondere in der Einheit "Pixel" genommen und die Grundfarbschicht wird bezogen auf diese Farbschicht verkleinert. Der Überzug wird gegebenenfalls bezogen auf diese Farbschicht vergrößert. Fehlt die Farbschicht bspw. bei einem einfarbigen Druck, der durch die Grundfarbschicht erzeugt wird, wird in solchen nicht erfindungsgemäßen Fällen diese Grundfarbschicht als Referenz für die Größe des Drucks verwendet, weil sie dann die sichtbare Größe des durch den Aufdruck erzeugten Druckbilds definiert. Dadurch wird erreicht, dass die Darstellung des das zu druckende Motiv enthaltenden Druckbilds nicht verzerrt ist. Allgemeiner kann dies im Sinne des erfindungsgemäßen Prinzips auch so beschrieben werden, dass die das Motiv des Druckbilds bestimmende, insbesondere farbige, Schicht die Referenz für die Größe bildet, und die anderen Schichten in der beschriebenen Weise kleiner oder größer ausgestaltet werden. Diese Schichten werden an ihren Seiten durch Abschneiden oder Hinzufügen von Randbereichen vergrößert. Erfindungsgemäß wichtig ist, dass keine Skalierung der anderen Schichten erfolgt, insbesondere wenn diese einen Struktur- oder Motiveffekt aufweisen, der sich in dem fertigen Druckbild zeigt.

In Ergänzung des bisher beschriebenen Verfahrens wird erfindungsgemäß zusätzlich unter der Grundfarbschicht eine auch als Haftgrund bezeichnete Grundierung aufgetragen. Diese Grundierung ist vorzugsweise farblos und transparent, um die weitere Gestaltung des Drucks bzw. Druckbildes nicht zu beeinflussen. Eine solche Grundierung ist - in an sich bekannter Weise - abhängig von der Beschaffenheit der zu bedruckenden Oberfläche des dreidimensionalen Gegenstands ggf. notwendig, damit die einzelnen Schichten (Grundfarbschicht und ggf. weitere Farbschicht) ausreichend auf der Oberfläche haften und nicht verwischen. Daher wird die Grundierung üblicher Weise direkt auf die Oberfläche des dreidimensionalen Gegenstands aufgedruckt oder aufgebracht. Geeignete Grundierungen variieren entsprechend je nach Untergrund und sind dem Fachmann bekannt.

In nicht erfindungsgemäßen Ausführungsformen ist es auch möglich, die Grundierung (insbesondere in ihrer Funktion als Haftgrund) mit in die Grundfarbschicht zu integrieren. Dann kann die zusätzliche Grundierung entfallen. Die Grundfarbschicht stellt dann mit anderen Worten eine farbige Grundierung dar, die transparent oder opak wirken kann.

Die Grundierung ist ist breiter als die Farbschicht und damit das in Farbschicht erzeugte farbige Druckbild, um direkt mit dem Überzug in Kontakt zu kommen.

Dazu ist die Grundierung vorzugsweise breiter oder schmaler ist als der Überzug.

Wenn die Grundierung breiter oder größer ist als der Überzug, endet der Überzug auf der Grundierung. Damit wird also bei Auftrag eines transparenten oder teiltransparenten Haftgrunds als Grundierung erreicht, dass diese Grundierung breiter als das Druckbild und auch breiter als einen ggf. aufgetragener transparenter oder teiltransparenter Decklack als Überzug ist, damit sich für jede darüber befindliche Schicht oder Farbschicht auch ausreichend Haftuntergrund ergibt. Ist dagegen die Grundierung schmaler oder kleiner als der Überzug, überdeckt der Überzug die Grundierung.

In jedem Fall werden die Grundfarbschicht und die Farbschicht bei diesem Aufbau von dem Überzug und der Grundierung eingeschlossen, so dass die beiden (den optischen Eindruck des Druckbildes maßgeblich bestimmenden) Schichten, d.h. insbesondere die Farbschicht und ggf. die Grundfarbschicht sowie ggf. weitere hier nicht im Detail beschriebene Schichten, gut gegen Umwelteinflüsse geschützt sind. Erfindungsgemäß sollen bspw. Haftgrund bzw. Primer als Grundierung und ein Decklack als Überzug sich so miteinander vernetzten, dass die zwischen den beiden Schicht befindlichen Farben (Farbschicht und Grundfarbschicht) sozusagen im Päckchen "eingeschweißt" sind und somit optimal vor Umgebungseinflüssen abgeschottet sind.

Da die Grundierung meist unmittelbar auf der zu bedruckenden Oberfläche aufgebracht wird, ist es erfindungsgemäß bevorzugt, wenn der Überzug breiter ist als die Grundierung (bzw. die Grundierung schmaler ist als der Überzug). Dann reicht der Überzug, der meist die beste Schutzwirkung im Hinblick auf äußere Umwelteinflüsse gewährleistet, unmittelbar bis auf die Oberfläche des dreidimensionalen Gegenstands. So wird verhindert, dass bspw. ein Lösungsmittel die Grundierung von der Seite her löst, sich unter die Grundfarbschicht frisst und zu einem Ablösen des gesamten Drucks oder Teilen hiervon von der bedruckten Oberfläche führt.

Hinsichtlich der Begriffe "breiter", "größer", "schmaler", "kleiner" und dem dafür verwendeten Maß gilt das zuvor für die Grundfarbschicht, die Farbschicht und den Überzug gesagte entsprechend auch für die Grundierung in Zusammenwirkung mit den anderen Schichten. Dieselbe Bedeutung dieser Begriffe gilt auch für den nachfolgend beschriebenen dreidimensionalen Gegenstand.

Die Erfindung bezieht sich erfindungsgemäß auch auf einen als Behälter ausgebildeten dreidimensionalen Gegenstand nach Anspruch 6 mit einer dreidimensionalen zylindrischen oder gekrümmten Oberflächenkontur, mit einem Aufdruck auf der Oberfläche des Behälters, wobei der Aufdruck eines Druckbilds in einem digitalen Druckverfahren mittels Tintenstrahldruckköpfen in mehreren Druckschritten erfolgt ist. Das Besondere ist, dass in aufeinanderfolgenden Druckschritten erzeugte übereinanderliegende Schichten jeweils nach oben hin breiter werden, so dass sie den Rand der darunter liegenden Schicht mit überdecken. Die dreidimensionalen Gegenstände können erfindungsgemäß besonders bevorzugt Flaschen, Dosen oder andere, insbesondere flaschenförmige Behälter sein, die so bedruckt werden, dass die Ästhetik dieser Behälter bzw. Flaschen entsprechend des vorgeschlagenen Druckverfahren behalten wird. Dies wird erreicht, indem Farbschichten zur Vermeidung von Aufblitzen von Farben nach innen hin (bzw. als Farbschicht von einer Lage zur der darunter liegenden Lage) immer schmaler werden. Weiterhin wird erfindungsgemäß vorgeschlagen, den dreidimensionalen Gegenstand so zu gestalten, dass bei transparenten Farben oder Lacken als aufgetragene transparente Schichten nach außen hin, also als Lackschicht, immer breiter werden als die darunter liegende Schicht von Farben oder Lacken, ggf. mit Ausnahme einer eventuellen untersten transparenten oder teiltransparenten Schicht, die breiter sein soll, als die darüber liegende Schicht. Mit anderen Worten ergibt sich dadurch ein dreidimensionaler Gegenstand bei dem ausgehend von einer das Druckbild grafisch enthaltenden Farbschicht unter dieser Farbschicht liegende Schichten mit Farbe nach unten hin schmäler ausgestaltet sind und/oder transparente oder teiltransparente Schichten nach oben hin breiter ausgestaltet sind.

Durch Anwendung des erfindungsgemäß vorgeschlagenes Verfahrens ergibt sich dabei konkret ein dreidimensionaler Gegenstand, bei dem ausgehend von der Oberfläche des zu bedruckenden dreidimensionalen Gegenstands als erste farbige und damit opake Schicht eine Grundfarbschicht und darüber als zweite farbige Schicht eine Farbschicht, welche ggf. aus mehreren nacheinander gedruckten Mischfarben zur Erzeugung des Druckbilds aufgebaut ist, angeordnet ist, wobei Grundfarbschicht schmäler ist als die Farbschicht, und dass ausgehend von der Oberfläche des zu bedruckenden dreidimensionalen Gegenstands als erste transparente oder teiltransparente Schicht eine Grundierung vorgesehen ist, auf welcher die erste und die zweite farbige Schicht (d.h. die Grundfarbschicht und die Farbschicht) aufgebracht sind, und dass als zweite transparente Schicht ein Überzug vorgesehen ist, welcher auf der Farbschicht aufgebracht ist und breiter ist als die Grundierung, welche die erste transparente oder teiltransparente Schicht bildet.

Weitere Merkmale, Vorteile und Anwendungsmöglichkeiten der Erfindung ergeben sich auch aus der nachfolgenden Beschreibung eines Ausführungsbeispiels und der Zeichnung. Dabei bilden alle beschriebenen und/oder bildlich dargestellten Merkmale für sich oder in beliebiger Kombination den Gegenstand der vorliegenden Erfindung, auch unabhängig von ihrer Zusammenfassung in den Ansprüchen oder deren Rückbezügen.

Es zeigen:
- Fig. 1: schematisch eine Seitenansicht eines Aufdrucks auf einen dreidimensionalen Gegenstand entsprechend dem Stand der Technik; und
- Fig. 2: einen Schnitt durch einen dreidimensionalen Gegenstand mit einem erfindungsgemäß aufgebrachten Aufdruck gemäß einer bevorzugten Ausführungsform.

Die bereits beschriebene Fig. 1 zeigt schematisch einen herkömmlichen Aufdruck 11 auf einem dreidimensionalen Gegenstand 12, dessen Oberfläche gekrümmt ist. Die Krümmung ist hier zur vereinfachten Darstellung in dem Ausschnitt des Gegenstands 12 nicht erkennbar.

Auf der Oberfläche des dreidimensionalen Gegenstands sind übereinander (ausgehend von der Oberfläche) eine Grundierung 13 als Haftgrund für die folgenden Schichten, eine (meist weiße) Grundfarbschicht 14, eine ggf. aus verschiedenen Farben im Digitaldruck erzeugte Farbschicht 15 und ein Überzug 16 aufgebracht. Das Druckbild des Aufdrucks 11 wird (zumindest maßgeblich und in seiner Motivstruktur) durch die Farbschicht 15 bestimmt, welche daher die gesamte Größe des Aufdrucks 11 bestimmt. Jede der Schichten 13, 14, 15 und 16 hat bei den bekannten Aufdrucken dieselbe Größe wie die bildgestaltende Farbschicht 15. Von der Seite, wie durch den Pfeil angedeutet, sind daher auch die Ränder aller Schichten 13, 14, 15, 16 zu erkennen. Soweit die Schichten (zumindest weitestgehend) transparent sind, wie die Grundierung 13 und der Überzug 16, stören diese den optischen Gesamteindruck nicht. Anders ist dies bei opaken, farbigen Schichten, wie der Grundfarbschicht 14, die unter der Farbschicht 15 liegt und meist farbneutral weiß eingefärbt ist.

Dies hat zur Folge, dass bei einer Ansicht von der Seite (bspw. aus Richtung des dargestellten Pfeiles) die weiße Grundfarbschicht 14 am Rande des Druckbildes unter der eigentlichen Farbschicht 15 mit dem Druckbild durchblitzt. Dieses den optischen Eindruck störende Durchblitzen wird bei einer (hier zur Vereinfachung nicht dargestellten) Krümmung der Oberfläche noch verstärkt.

Bei dem erfindungsgemäßen Aufbau eines Aufdrucks 1 auf einem dreidimensionalen Gegenstand 2 mit gekrümmter Oberfläche werden diese Nachteile vermieden, wie aus Fig. 2 ersichtlich. Zur Vereinfachung der Darstellung ist auch in Fig. 2 ein Schnitt durch den Gegenstand 2 und den Aufdruck 1 gewählt, in welchem die Krümmung des Gegenstands 2 nicht ersichtlich ist. Bevorzugt handelt es sich bei dem Gegenstand 2 um eine Flasche oder Dose, die in einem Digitaldruck mit Tintenstrahldruckköpfen bedruckt werden.

Der grundsätzliche Aufbau das Aufdrucks 1 ist ähnlich zum Stand der Technik. Auf der Oberfläche ist eine Grundierung 3 aufgebracht, auf die eine Grundfarbschicht 4 aufgedruckt ist. Auf diese opake (vorzugsweise einfarbige, je nach Dicke eine unterschiedliche Helligkeit aufweisende) Grundfarbschicht 4 wird das eigentliche Druckbild als Motiv im Digitaldruck mit meist vier Tintenstrahldruckköpfen der Farben Cyan (C), Magenta (M), Gelb (Y) und Schwarz (K) aufgedruckt. Auch die Grundfarbschicht kann mit denselben Tintenstrahldruckköpfen in entsprechender Ansteuerung gedruckt werden. Digitale Druckmaschinen hierzu sind dem Fachmann bekannt und müssen an dieser Stelle daher nicht näher beschrieben werden.

Bei dem Digitaldruck werden auf der relativ zu den Tintenstrahldruckköpfen bewegten Oberfläche des dreidimensionalen Gegenstands 2 nebeneinander kleine Tintenpunkte gespritzt, die zusammen das Druckbild ergeben. Mischfarben können durch Übereinanderspritzen von Tintenpunkten unterschiedlicher Farben (C, M, Y, K) erzeugt werden. Die Auflösung des Drucks ergibt sich durch die Größe der Tintenpunkte. Diese Größe wird auch als Pixel bezeichnet. Die Pixel sind so klein, dass sie mit dem bloßen Auge (zumindest bei einem üblichen Blickabstand) nicht mehr unterschieden werden können. Dadurch entsteht der Eindruck eines einheitlichen Gesamtbilds.

Dafür ist wichtig, dass die auf die Oberfläche gespritzten Tintenpunkte gut haften und nicht verwischen. Je nach Oberfläche ist dafür eine Oberflächenbehandlung notwendig, bspw. in Form einer aufgetragenen Grundierung 3, welche einen guten Haftuntergrund für die Tintenpunkte bildet. Die Art der Grundierung 3 variiert von Oberfläche zu Oberfläche. Für verschiedene Oberflächen sind dem Fachmann geeignete, insbesondere auch transparente und damit den optischen Eindruck nicht störende, Grundierungen bekannt.

Wie aus Fig. 2 ersichtlich wird diese transparente Grundierung 3 nun größer ausbildet als die aus sie aufgedruckten Farbschichten, d.h. die Grundfarbschicht 4 und die das Druckbild wiedergebende Farbschicht 5. Damit wird erreicht, dass die aufgespritzte Tinte gut auf der Oberfläche haftet und nicht verwischt. Auch die Grundierung kann mittels eines Tintenstrahldruckkopfes gedruckt oder aber mit anderen bekannten Verfahren in der gewünschten Größe und Form auf die Oberfläche aufgebracht werden. Die Grundierung 3 ist dabei mindestens 1 bis 10 Pixel an jedem Rand größer als die Farnschicht 5, welche die größte Farbschicht auf der Grundierung 3 bildet.

Gerade bei transparenten Gegenständen 2 bspw. aus Klarglas oder Klarkunststoff ist es wichtig, dass durch die transparenten Gegenstände 2 hindurch sichtbare Umgebung das Druckbild nicht stört. Dafür wird auf die transparente Grundierung 3 eine (meist weiße und damit andere Farben nicht beeinflussende, ggf. aber anders farbige) Grundfarbschicht 4 aufgebracht, welche für die gewünschte Opazität (Blickdichte) sorgt. Der Grad der Opazität kann bspw. durch die Schichtdickte eingestellt. Diese Grundfarbschicht 4 wird optimaler Weise auch gedruckt. Auf diese Grundfarbschicht 4 wird dann das eigentliche Druckbild in der Farbschicht 5 wie beschrieben aufgedruckt.

Die Größe dieser Farbschicht 5 ist durch das Druckbild vorgegeben. Um ein Hervorblitzen der Grundfarbschicht 4 zu verhindern, wird die Grundfarbschicht 4 an den (allen) Seitenrändern des Druckbilds um wenige Pixel, vorzugsweise zwischen 1 bis 10 Pixel, kleiner gedruckt als das Druckbild respektive die Farbschicht 5. Dies hat zur Folge, dass die Farbschicht 5 sich am Rand über die Grundfarbschicht 4 legt und diese mit dem eigentlichen Druckbild überdeckt.

Abschließend kann zum Schluss ein Überzug 6 aufgebracht werden, der mindestens um einige Pixel größer ist als die Farbschicht 5, vorzugsweise aber einige Pixel größer ist als die Grundierung 3. Einige Pixel bedeutet wieder 1 bis 10 Pixel. Dieser Fall ist in Fig. 2 dargestellt. Damit haust der Überzug 6 als Firnis oder Decklack die gesamten unter ihm auf der Oberfläche aufgebrachten Schichten ein und übernimmt die Funktion eines Schutzlacks. Auch der Überzug kann aufgedruckt oder aber mit anderen bekannten Verfahren in der gewünschten Größe und Form auf die Oberfläche aufgebracht werden.

Der Überzug 6 kann als Schutzlack auf der Oberfläche des dreidimensionalen Gegenstands 2 selbst ggf. deutlich größer ausgebildet werden als die darunter liegenden Schichten 3, 4 und 5. Dies ist in Fig. 2 aber nicht dargestellt.

### Bezugszeichenliste:

- 1: Aufdruck
- 2: dreidimensionaler Gegenstand
- 3: Grundierung
- 4: Grundfarbschicht
- 5: Farbschicht
- 6: Überzug

- 11: Aufdruck
- 12: dreidimensionaler Gegenstand
- 13: Grundierung
- 14: Grundfarbschicht
- 15: Farbschicht
- 16: Überzug

## Patentansprüche

1. Verfahren zum Bedrucken von Oberflächen dreidimensionaler Gegenstände (2) mit zylinderförmiger oder gekrümmter Oberfläche mittels Tintenstrahldruckköpfen, bei dem auf den dreidimensionalen Gegenstand (2) eine Grundfarbschicht (4) und darauf eine weitere Farbschicht (5) aufgedruckt wird, wobei die Farbschicht (5) das Druckbild bildet, wobei die Grundfarbschicht (4) kleiner gedruckt wird als die darüber liegende Farbschicht (5), so dass die Farbschicht (5) die Grundfarbschicht (4) seitlich überragt und einen sichtbaren Rand der Grundfarbschicht (4) abdeckt, wobei die Farbschicht (5) als Referenz für die Größe des Drucks genommen und die Grundfarbschicht (4) bezogen auf diese Farbschicht (5) verkleinert wird, wobei die Grundfarbschicht (4) bezogen auf die in Pixeln angegebene Druckauflösung der Farbschicht (5) im Bereich zwischen 5 bis 30 Pixel kleiner ist als die Farbschicht (5), und wobei unter der Grundfarbschicht (4) eine Grundierung (3) aufgetragen wird, welche breiter, das heißt größer als die Farbschicht (5) ist.

2. Verfahren nach Anspruch 1, **dadurch gekennzeichnet, dass** ein Überzug (6) über die Farbschicht (5) gedruckt wird, wobei der Überzug (6) bezogen auf die Farbschicht (5) vergrößert wird und breiter ausgebildet wird als die Farbschicht (5) und die Grundfarbschicht (4).

3. Verfahren nach Anspruch 2, **dadurch gekennzeichnet, dass** der Überzug (6) bezogen auf die in Pixeln angegebene Druckauflösung der Farbschicht (5) mindestens im Bereich zwischen 1 bis 100 Pixel größer ist als die Farbschicht (5).

4. Verfahren nach Anspruch 3, **dadurch gekennzeichnet, dass** der Überzug (6) bezogen auf die in Pixeln angegebene Druckauflösung der Farbschicht (5) im Bereich zwischen 5 bis 30 Pixel größer ist als die Farbschicht (5).

5. Verfahren nach Anspruch einem der vorhergehenden Ansprüche, **dadurch gekennzeichnet, dass** die Grundierung (3) breiter oder schmaler ist als der Überzug (6).

6. Behälter mit einer dreidimensionalen zylinderförmigen oder gekrümmten Oberflächenkontur mit einem Aufdruck auf der Oberfläche des dreidimensionalen Gegenstands, wobei der Aufdruck eines Druckbilds in einem digitalen Druckverfahren mittels Tintenstrahldruckköpfen in mehreren Druckschritten erfolgt ist, wobei in aufeinanderfolgenden Druckschritten erzeugte übereinanderliegende Schichten jeweils nach oben hin breiter sind, und dass ausgehend von einer das Druckbild grafisch enthaltenden Farbschicht (5) unter dieser Farbschicht (5) liegende Schichten mit Farbe nach unten hin schmäler ausgestaltet sind und/oder transparente oder teiltransparente Schichten nach oben hin breiter ausgestaltet sind,
wobei ausgehend von der Oberfläche des zu bedruckenden dreidimensionalen Gegenstands (2) als erste farbige Schicht eine Grundfarbschicht (4) und darüber als zweite farbige Schicht eine Farbschicht (5), welche ggf. aus mehreren nacheinander gedruckten Mischfarben zur Erzeugung des Druckbilds aufgebaut ist, angeordnet ist, wobei die Grundfarbschicht (4) schmäler ist als die Farbschicht (5) wobei die Farbschicht (5) als Referenz für die Größe des Drucks genommen und die Grundfarbschicht (4) bezogen auf diese Farbschicht (5) verkleinert ist, wobei die Grundfarbschicht (4) bezogen auf die in Pixeln angegebene Druckauflösung der Farbschicht (5) im Bereich zwischen 5 bis 30 Pixel kleiner ist als die Farbschicht (5), und
wobei unter der Grundfarbschicht (4) eine Grundierung (3) aufgetragen ist, welche breiter, das heißt größer als die Farbschicht (5) ist.

7. Behälter nach Anspruch 6, **dadurch gekennzeichnet, dass** ausgehend von der Oberfläche des zu bedruckenden dreidimensionalen Gegenstands (2) als erste transparente oder teiltransparente Schicht die Grundierung (3) vorgesehen ist, auf welcher die erste und die zweite farbige Schicht aufgebracht sind, und dass als zweite transparente Schicht ein Überzug (6) vorgesehen ist, welcher auf der Farbschicht (5) aufgebracht ist und breiter ist als die Grundierung (3).

8. Behälter nach Anspruch 6 oder 7, **dadurch gekennzeichnet, dass** der Behälter eine Flasche oder Dose ist.

## Claims

1. Method for printing on surfaces of three-dimensional objects (2) with a cylindrical or curved surface by inkjet print heads, in which a base colour layer (4) is printed onto the three-dimensional object (2) and a further colour layer (5) is printed above the latter, wherein the colour layer (5) forms the printed image, wherein the base colour layer (4) is printed smaller than the superjacent colour layer (5) such that the colour layer (5) projects laterally beyond the base colour layer (4) and covers a visible margin of the base colour layer (4), wherein the colour layer (5) is taken as reference for the size of the print and the base colour layer (4) is decreased with reference to this colour layer (5), wherein the base colour layer (4) is smaller than the colour layer (5) in the range between 5 and 30 pixels with regard to the print resolution of the colour layer (5) indicated in pixels, and wherein a primer (3), which is broader, i.e. larger than the colour layer (5), is applied underneath the base colour layer (4).

2. Method according to claim 1, **characterized in that** a coating (6) is printed over the colour layer (5), wherein the coating (6) is enlarged with reference to the colour layer (5) and is formed broader than the colour layer (5) and the base colour layer (4).

3. Method according to claim 2, **characterized in that** the coating (6) is larger than the colour layer (5) at least in the range between 1 and 100 pixels with regard to the printing resolution of the colour layer (5) indicated in pixels.

4. Method according to claim 3, **characterized in that** the coating (6) is larger than the colour layer (5) in the range between 5 and 30 pixels with regard to the printing resolution of the colour layer (5) indicated in pixels.

5. Method according to any one of the preceding claims, **characterized in that** the primer (3) is broader or narrower than the coating (6).

6. Container with a three-dimensional cylindrical or curved surface contour with a print on the surface of the three-dimensional object, wherein the print of a print image has been performed in a digital printing process by means of inkjet print heads in several printing steps, wherein superimposed layers created in consecutive printing steps are respectively broader going upwards, and that, starting from a colour layer (5) graphically containing the printed image, layers with colour lying underneath this colour layer (5) are implemented narrower going downwards and/or transparent or partially transparent layers are implemented wider going upwards,
wherein, starting with the surface of the three-dimensional object (2) to be printed, a base colour layer (4) is arranged as first coloured layer and a colour layer (5), which is possibly created of several mixing colours printed consecutively for creating the printed image, is arranged above as second coloured layer, wherein the base colour layer (4) is narrower than the colour layer (5), wherein the colour layer (5) is taken as reference for the size of the print and the base colour layer (4) is decreased with reference to this colour layer (5),
wherein the base colour layer (4) is smaller than the colour layer (5) in the range between 5 to 30 pixels with regard to the print resolution of the colour layer (5) indicated in pixels, and
wherein a primer (3), which is wider, i.e. larger than the colour layer (5), is applied under the base colour layer (4).

7. Container according to claim 6, **characterized in that**, starting with the surface of the three-dimensional object (2) to be printed, the primer (3) is provided as first transparent or partially transparent layer, on which the first and the second coloured layer are applied, and **in that** a coating (6), which is applied onto the colour layer (5) and is wider than the primer (3), is provided as second transparent layer.

8. Container according to claim 6 or 7, **characterized in that** the container is a bottle or can.

## Revendications

1. Procédé d'impression de surfaces d'objets tridimensionnels (2) avec des surfaces cylindriques ou courbes au moyen de têtes d'impression à jet d'encre, dans lequel une couche de couleur de base (4) et une autre couche de couleur (5) sont imprimées sur l'objet tridimensionnel (2), dans lequel la couche de couleur (5) forme l'image d'impression, dans lequel la couche de couleur de base (4) est imprimée plus petite que la couche de couleur (5) au-dessus d'elle, de sorte que la couche de couleur (5) dépasse en saillie latéralement sur la couche de couleur de base (4) et recouvre un bord visible de la couche de couleur de base (4), dans lequel la couche de couleur (5) est prise comme référence pour la taille de l'impression et la couche de couleur de base (4) est réduite par rapport à cette couche de couleur (5), dans lequel la couche de couleur de base (4) par rapport à la résolution d'impression de la couche de couleur (5) spécifiée en pixels dans la plage comprise entre 5 et 30 pixels est plus petite que la couche de couleur (5), et dans lequel sous la couche de couleur de base (4) un apprêt (3) est appliqué, qui est plus large, c'est-à-dire plus grand que la couche de peinture (5).

2. Procédé selon la revendication 1, **caractérisé en ce qu'**un revêtement (6) est imprimé sur la couche d'encre (5), dans lequel le revêtement (6) est agrandi par rapport à la couche de couleur (5) et est rendu plus large que la couche de couleur (5) et la couche de couleur de base (4).

3. Procédé selon la revendication 2, **caractérisé en ce que** le revêtement (6) par rapport à la résolution d'impression de la couche de couleur (5) spécifiée en pixels au moins dans la plage comprise entre 1 et 100 pixels est plus grande que la couche de couleur (5).

4. Procédé selon la revendication 3, **caractérisé en ce que** le revêtement (6) est plus grand que la couche de couleur (5) par rapport à la résolution d'impression de la couche de couleur (5) spécifiée en pixels dans la plage comprise entre 5 et 30 pixels.

5. Procédé selon une des revendications précédentes, **caractérisé en ce que** l'apprêt (3) est plus large ou plus étroit que le revêtement (6).

6. Conteneur avec un contour de surface cylindrique ou courbe tridimensionnel avec une impression sur la surface de l'objet tridimensionnel, dans lequel l'impression d'une image imprimée a lieu dans le cadre d'un processus d'impression numérique utilisant des têtes d'impression à jet d'encre en plusieurs étapes d'impression, dans lequel des couches superposées générées pendant les étapes d'impression successives sont respectivement plus larges en allant vers le haut, et que à partir d'une couche de couleur (5) contenant graphiquement l'image d'impression les couches situées sous cette couche de couleur (5) sont conçues plus étroites vers le bas avec de la couleur et/ou les couches transparentes ou partiellement transparentes sont conçues plus larges vers le haut,
dans lequel à partir de la surface de l'objet tridimensionnel (2) à imprimer, une couche de couleur de base (4) en tant que première couche colorée et au-dessus de celle-ci en tant que deuxième couche colorée une couche de couleur (5), qui est facultativement composé de plusieurs couleurs mixtes imprimées les unes après les autres pour générer l'image d'impression, est disposée, dans lequel la couche de couleur de base (4) est plus étroite que la couche de couleur (5),
dans lequel la couche de couleur (5) est prise comme référence pour la taille de l'impression et la couche de couleur de base (4) est réduite par rapport à cette couche de couleur (5),
dans lequel la couche de couleur de base (4) par rapport à la résolution d'impression de la couche de couleur (5) spécifiée en pixels dans la plage entre 5 et 30 pixels est plus petite que la couche de couleur (5), et
un apprêt (3) est appliqué sous la couche de couleur de base (4), qui est plus large, c'est-à-dire plus grand que la couche de couleur (5).

7. Conteneur selon la revendication 6, **caractérisé en ce que** à partir de la surface de l'objet tridimensionnel à imprimer (2) comme première couche transparente ou partiellement transparente l'apprêt (3) est prévu, sur lequel les première et deuxième couches colorées sont appliquées, et **en ce que** la deuxième couche transparente est un revêtement (6) qui est appliqué sur la couche colorée (5) et est plus large que l'apprêt (3).

8. Conteneur selon la revendication 6 ou 7, **caractérisé en ce que** le récipient est une bouteille ou une canette.
